# EUROPÄISCHE PATENTSCHRIFT

(11) **EP 2 639 433 B1**
(45) Veröffentlichungstag und Bekanntmachung des Hinweises auf die Patenterteilung: **14.06.2017**
(21) Anmeldenummer: 13154307.6
(22) Anmeldetag: 07.02.2013
(51) Int. Cl.: F02D 35/02, F02D 37/02

(54) **Verfahren zur Verhinderung einer Vorentflammung eines Kraftstoff-Luft-Gemisches in einem Zylinderraum einer Brennkraftmaschine**
Method for preventing the premature ignition of a fuel-air mixture within a cylinder of an internal combustion engine
Procédé destiné à empêcher le préallumage d'un mélange air-carburant dans une chambre de cylindre d'un moteur à combustion interne

(30) Priorität: 15.03.2012 DE 102012005227
(43) Veröffentlichungstag der Anmeldung: 18.09.2013
(73) Patentinhaber: Volkswagen Aktiengesellschaft, 38440 Wolfsburg (DE)
(72) Erfinder: Birkigt, Andreas, Dr., 38442 Wolfsburg (DE)

(56) Entgegenhaltungen:
- WO-A1-99/42718
- DE-A1-102008 003 581
- DE-A1-102010 003 305
- US-A1- 2006 207 562
- US-A1- 2007 215 107
- US-A1- 2011 313 641
- US-A1- 2012 029 789

## Beschreibung

Die Erfindung betrifft ein Verfahren zur Verhinderung einer Vorentflammung eines Kraftstoff-Luft-Gemisches in einem Zylinderraum einer Brennkraftmaschine mit den Merkmalen des Oberbegriffs des Anspruchs 1.

Unter Vorentflammung versteht man einen Vorgang, der zu einer unkontrollierten und vorzeitigen Entflammung des Kraftstoff-Luft-Gemisches gegen Ende der Kompressionsphase, besonders in Ottomotoren mit hohem Verdichtungsverhältnis bzw. mit Aufladung auftritt, ohne dass bis dahin vom Zündsystem ein Zündfunke erzeugt worden ist. Die durch die Vorentflammung bedingten Anstiege der Temperatur und des Druckes werden durch die noch nicht abgeschlossene Verdichtung im Brennraum verstärkt. Extreme Temperatur- und Druckwerte im Brennraum sind die Folge, die letztendlich zur Zerstörung von Motorbauteilen führen können.

Aus dem Dokument DE 10 2008 038 102 A1 ist bekannt, dass zur Verhinderung einer Vorentflammung eines Kraftstoffs-Luft-Gemisches im Zylinderraum einer ottomotorisch betriebenen und mit hohem Verdichtungsverhältnis arbeitenden Brennkraftmaschine für die jeweiligen Arbeitszylinder der aktuelle Zylinderinnendruck gemessen oder ermittelt wird. Dabei wird der Zylinderinnendruck anhand des erfassten Winkelgeschwindigkeitsverlaufs der Kurbelwelle der Brennkraftmaschine oder mittels Drucksensoren ermittelt. Aus dem im aktuellen Arbeitszyklus ermitteltem Zylinderinnendruck wird die Verbrennungsschwerpunktlage des jeweiligen Zylinders ermittelt, aus der für den nachfolgenden Arbeitszyklus die zu erwartende Vorentflammungsneigung errechnet wird.

Das Dokument DE 10 2010 064 186 A1 beschreibt ein Verfahren und eine Vorrichtung zur Behandlung von unkontrollierten Verbrennungen in einem Verbrennungsmotor, indem in einem Überwachungsfenster die Anzahl der erfassten unkontrollierten Verbrennungen bestimmt und mit einem Schwellwert verglichen, wobei bei der Überschreitung des Schwellwertes eine Temperatur in einem Brennraum des Verbrennungsmotors abgesenkt wird. Nachteilig bei diesem Verfahren ist, dass die Vorentflammung erst bei einem tatsächlich eintretenden Ereignis detektiert werden kann, so dass die Vorentflammung nur in den darauf folgenden Arbeitszyklen verhindert werden kann. Dadurch lassen sich die Motorschäden, die durch eine schon eingetretene Vorentflammung entstanden sind, nicht ausschließen.

Aus der gattungsbildenden DE 10 2010 003 305 A1 ist ein Verfahren zur Verringerung der Gefahr zukünftiger irregulärer Verbrennung, nämlich Superklopfen oder Glühzündung, in einem Verbrennungsmotor bekannt. Vor dem etwaigen Auftreten irregulärer Verbrennung werden mehrere Einflussfaktoren überwacht. Von den Einflussfaktoren ist die Wahrscheinlichkeit des zukünftigen Auftretens irregulärer Verbrennungen abhängig. Als Einflussfaktor wird das Ablagerungsverhalten im Verbrennungsmotor, insbesondere im Brennraum auf Kolben und Ventilen, an der Zündkerze und an den Einspritzventilen überwacht. Das Ablagerungsverhalten wird mittels eines Ablagerungsmodells modelliert, wobei das Ablagerungsmodell die Kraftstoffqualität, die Betriebsparameter des Verbrennungsmotors, insbesondere Drehzahl, Last, Motortemperatur, Grad der Ventilüberschneidung, Abgasrückführrate, Einspritzparameter, Adaptionswerte und/oder Zündungsparameter eingehen. Die Motortemperatur wird dahingehend berücksichtigt, dass ein Kaltbetrieb mehr Ablagerungen bewirkt. Zu den Einflussfaktoren können ferner die Motorlaufzeit, das Motoralter und die Zeit seit dem letzten Service gehören. Beim Überwachen wird ein Risikofaktor bestimmt, welcher das Risiko des zukünftigen Auftretens irregulärer Verbrennung angibt. Der Risikofaktor wird dabei anhand der Einflussfaktoren gebildet. Es werden nun Maßnahmen durchgeführt, wenn das mittels des Risikofaktors angegebene Risiko einen bestimmten Wert erreicht oder überschreitet. Die Maßnahmen umfassen bspw.
- die Ablagerungsreinigung des Brennraumes durch gezielte Stimulation von Bauteil unkritischem Klopfen;
- die Einstellung eines oder mehrerer Motorbetriebsparameter derart, dass der weitere Ablagerungsaufbau reduziert oder gar vermieden wird;
- Änderung der Ventilüberschneidung und/oder der Abgasrückführung;
- Änderung von einem oder mehreren Einspritzparametern;
- Änderung der Motortemperatur;
- Änderung des Wärmemanagements;
- Änderung des dynamischen Zündwinkels bei Lastsprung;
- Änderung in der Gangwahl oder der Schaltpunkte bei einem Automatikgetriebe;
- Änderung des Drehmomentverlaufs, insbesondere eine Drehmomentreduktion durch Zündwinkelrücknahme, und falls dies nicht ausreicht über eine Einspritzausblendung; und
- Änderung des Ladedrucks oder Änderung der Gemischzusammensetzung.

Aus der US 2012/0029789 A1 ist ein Verfahren zur Verhinderung einer Vorentflammung innerhalb eines Zylinders einer Brennkraftmaschine bekannt. Um das Einsetzen einer Vorentflammung zu erkennen, wird dem Zylinder ein Drucksensor zugeordnet, der dazu dient, eine vorzeitige Wärmeabgabe, nämlich eine Wärmeabgabe vor dem Zündzeitpunkt zu detektieren. Wenn eine vorzeitige Wärmeabgabe festgestellt wird, wird zusätzlicher Treibstoff in den Zylinder eingespritzt. Die Wärmeabgabe wird dabei aufgrund des gemessenen Drucks berechnet. Die Wärmeabgabe wird dabei mit der erwarteten Wärmeabgabe in Form eines Grenzwertes verglichen.

Aus der US 2007/0215107 A1 ist ein Verfahren zur Vermeidung von Vorentflammung bekannt. Es wird ein Ionisationsstrom der Zündkerze überwacht, um in den Arbeitstakten jeden Zylinder zu überwachen. Der Ionisationsstrom der Zündkerze wird dabei gemessen, um eine Vorentflammung auszuschließen. Im Falle einer Vorentflammung wird der entsprechende Zylinder abgeschaltet. Die Zeitspanne in der der entsprechende Zylinder abgeschaltet bleibt, hängt dabei von der Oberflächentemperatur des betreffenden Zylinders ab. Es ist ein Sensor zur Messung der Oberflächentemperatur des betreffenden Zylinders vorgesehen. Wenn die Oberflächentemperatur unter einen bestimmten Grenzwert fällt, wird die Zylinderabschaltung beendet und wieder mit einer Kraftstoffeinspritzung begonnen.

Aufgabe der vorliegenden Erfindung ist die Verhinderung einer Vorentflammung eines Kraftstoff-Luft-Gemisches in einem Zylinderraum einer Brennkraftmaschine, mit der eine Vorentflammung bereits vor dem Entstehen weitestgehend, bevorzugt vollständig verhindert werden kann.

Diese Aufgabe wird erfindungsgemäß durch ein Verfahren mit den Merkmalen des Patentanspruchs 1 gelöst.

Erfindungsgemäß wird in einem Verfahren zur Verhinderung einer Vorentflammung eines Kraftstoff-Luft-Gemisches in einem Zylinderraum einer Brennkraftmaschine für einen aktuellen (bevorzugt) oder späteren Arbeitszyklus anhand von einem oder mehreren Parametern einer Brennkraftmaschine ein Maß für das Risiko der Vorentflammungsneigung zumindest eines Teils mindestens eines Brennraums bestimmt, wobei ein Maß für die Oberflächentemperatur als Maß für das Risiko der Vorentflammungsneigung für einen nachfolgenden (bevorzugt) oder späteren Arbeitszyklus bestimmt und mit einem vorgegebenen Grenzwert verglichen wird und dass bei einer Nichteinhaltung dieses Grenzwertes für diesen vorhergehenden Arbeitszyklus in der aktuellen (bevorzugt) oder nachfolgenden Arbeitsphase wenigstens eine Änderung wenigstens eines Betriebsparameters des Antriebsstrangs eingeleitet wird.

Die Brennkraftmaschine ist bevorzugt ein Otto- oder Dieselmotor.
Unter einem Arbeitszyklus einer Brennkraftmaschine wird ein Arbeitsspiel eines Zylinders verstanden. Beispielsweise besteht bei einem 4-Takt-Motor besteht ein Arbeitsspiel aus 4 Arbeitsphasen und aus zwei Umdrehungen der Kurbelwellen. Bestimmen kann insbesondere (bevorzugt) Errechnen oder Messen sein.

Vorteilhafte Weiterbildungen der Erfindung sind in den abhängigen Ansprüchen charakterisiert.

Ein Vorteil des erfindungsgemäßen Verfahrens besteht darin, dass eine drohende Vorentflammung bereits vor dem Entstehen ermittelt und erkannt werden kann. Durch die Änderung der Betriebsparameter am Antriebsstrang lassen sich Vorentflammungen weitestgehend verhindern und somit können auch Motorschäden abgewendet werden. Ein weiterer Vorteil ist zur Ableitung des Maßes für die Oberflächentemperatur die Möglichkeit der Betrachtung von verschiedenen Parametern, die bereits zu anderen Zwecken zur Verfügung stehen. Auch die Anzahl der Maßnahmen, die die Änderung der Betriebsparameter des Antriebsstrangs hervorrufen ist groß. Sowohl die Einzelmaßnahmen wie auch die Kombination von mehreren Einzelmaßnahmen führen zur Vermeidung der Vorentflammung.
Durch die Erfindung wird die Erhöhung der Aufladung und / oder des Verdichtungsverhältnisses, besonders bei einem Ottomotor, ermöglicht und damit auch die Minderung des Kraftstoffverbrauchs.
Wenn das Maß für Oberflächentemperatur errechnet wird, sind durch die erfindungsgemäße Lösung keine zusätzlichen Messsysteme zur Erfassung der Vorentflammung notwendig.

Bevorzugt ist eine Ausführungsform des Verfahrens, in der zu den Parametern einer Brennkraftmaschine unter anderem Drehzahl und Lastkollektiv der Brennkraftmaschine in einer bestimmten Zeitspanne, Kraftstoffverbrauch, Zündzeitpunkt, Umgebungstemperatur, Umgebungsdruck, Luftfeuchte, Kühlwassertemperatur, Öltemperatur,
Kraftstofftemperatur, Kraftstoffdruck, Fehlerspeicher gehören. Die Ermittlung dieser Parameter kann auf verschiedene Weisen erfolgen. Einige Parameter wie beispielsweise Kraftstoffverbrauch, Zündzeitpunkt, Umgebungstemperatur, Umgebungsdruck, Luftfeuchte, Kühlwassertemperatur, Öltemperatur, Kraftstofftemperatur werden bevorzugt (direkt oder indirekt) gemessen. Drehzahl- sowie Lastkollektiv kann berechnet werden. Besonders vorteilhaft ist die Betrachtung aller Parameter zur Bestimmung des Maßes für die Oberflächentemperatur. Es ist aber auch ausreichend, wenn nur einige Parameter, darunter aber bevorzugt Dreh- und Lastkollektiv, Zündzeitpunkt sowie die Kraftstoffqualität, berücksichtigt werden.

In einer besonders vorteilhaften Ausführungsform gehört zu den Betriebsparametern der Brennkraftmaschine die Kraftstoffqualität. Die Ermittlung der Kraftstoffqualität kann beispielsweise durch die Auswertung der Aktivität einer Klopfregelung erfolgen: Eine Klopfregelung umfasst einen Klopfsensor (Körperschallsensor). Das Signal dieses Klopfsensors wird mit Hilfe von elektronischen Filtern und einem digitalen Signalprozessor auf die das Klopfen typischen hochfrequenten Schwingungsanteile untersucht. Registriert der Klopfsensor ein Klopfen des Motors, wird der Zündzeitpunkt automatisch in der Weise verstellt, bis keinerlei Klopfgeräusche mehr festgestellt werden. Aus der Auswertung der Klopfregelung lässt sich auf die Kraftstoffqualität schließen.

Zu den Betriebsparametern der Brennkraftmaschine kann beispielsweise die Information über das Auftreten von Vorentflammungen gehören. Diese Information wird bevorzugt aus der Auswertung von Vorentflammungserkennungsfunktionen im Motorsteuergerät entnommen. Bei den Vorentflammungserkennungsfunktionen handelt es sich um Funktionen, die die genaue Vorentflammungsneigung eines Zylinders modellieren. Es können beispielsweise zwei Funktionen zur Erkennung von Vorentflammungen verwendet werden. Zum einen das sogenannte zweite Klopffenster und zum anderen eine Auswertung der hoch aufgelösten Motordrehzahl (HMD). Die normale Klopffunktion erkennt spezielle Körperschwingungen und ordnet diese einem Zylinder zu, dazu sind spezielle Erkennungsfenster für die einzelnen Zylinder nötig. Die Fensterlänge wird z.B. in Abhängigkeit des Drehzahl, Motorlast und des Zündwinkels am Motorprüfstand ermittelt. (Die normale klopfende Verbrennung ist abhängig vom Zündwinkel.)
Das zweite Erkennungsfenster ist dem ersten Erkennungsfenster vorgelagert. Zum Zeitpunkt des zweiten Klopffensters kann es unter normalen Bedingungen nicht zu klopfenden Verbrennungen kommen, da die Zeit zwischen Zündwinkel und dem Klopfbeginn zu kurz ist. Kommt es doch zu einem Klopfsignal durch den Klopfsensor liegt eine Vorentflammungen vor.
Die HMD analysiert die Motordrehzahl. Auf diesem Signal liegt eine Schwingung, die durch den periodischen Drehmomentaufbau der Zylinder bedingt ist. Kommt es zu einem unerwartet frühen Drehzahlanstieg, liegt eine Vorentflammung vor.

Weiterhin kann das Verfahren zweckmäßigerweise so ausgeführt werden, dass eine Änderung der Betriebsparameter des Antriebsstranges durch Einleitung von einer oder mehrerer folgender Maßnahmen erfolgt. Zu den Maßnahmen gehören beispielsweise kurzfristige und langfristige Füllungs- und Lastreduzierung, geändertes Einspritztiming, Zylinderausblendung, Zündwinkeländerung, Änderung Kraftstoff-Luft-Verhältnis, Nockenwellenänderung sowie Sperrung bzw. Verzögerung von Schaltvorgängen. Bereits die Einleitung einer dieser Maßnahmen führt zur Änderung der Betriebsparameter des Antriebsstrangs in der Weise, dass die Vorentflammung verhindert wird. Besonders wichtig ist allerdings die Änderung des Kraftstoff-Luft-Verhältnisses, da dadurch der Eingriff in den Motorbetrieb besonders schonend erfolgt. Eine Zylinderabschaltung sowie Sperrung beziehungsweise Verzögerung von Schaltvorgängen stellen dafür eine wirksame Maßnahme dar, die Vorentflammung sofort zu verhindern, ohne nachfolgend andere Maßnahmen einleiten zu müssen.

Erfindungsgemäß wird der Grenzwert der Vorentflammungsneigung aus der Auswertung motorischer Parameter aus dem Steuergerät und anschließenden modellhaften Ermittlung des Maßes der Oberflächentemperatur erzielt.

Erfindungsgemäß ist ein Maß für die Oberflächentemperatur eine Oberflächentemperatur oder eine Strahlungsleistung zumindest eines Teils mindestens eines Brennraums. Dadurch kann der gesamte Wert des Wärmeaustausches mit der Umgebung zumindest eines Teils mindestens eines Brennraums ermittelt und als Maßstab für die Vorentflammungsneigung des Zylinders angenommen werden.

In der bevorzugten Ausführungsform ist das Verfahren, bei dem für einen aktuellen Arbeitszyklus anhand von einem oder mehreren Parametern einer Brennkraftmaschine ein Maß für das Risiko der Vorentflammungsneigung zumindest eines Teils mindestens eines Brennraums bestimmt wird, indem ein Maß für die Oberflächentemperatur als Maß für das Risiko der Vorentflammungsneigung für einen nachfolgenden Arbeitszyklus bestimmt und mit einem vorgegebenen Grenzwert verglichen wird. Bei einer Nichteinhaltung dieses Grenzwertes für diesen vorhergehenden Arbeitszyklus werden in der aktuellen Arbeitsphase Änderung wenigstens eines Betriebsparameters am Antriebsstrang eingeleitet. Damit kann die Vorentflammungsgefahr schon in der aktuellen Arbeitsphase des Motors abgewendet werden. Die Oberflächentemperatur wird somit permanent überwacht, um keine Vorentflammung zuzulassen.

Eine Brennkraftmaschine hat typischerweise ein Steuergerät, das die Steuerung, Regelung und Überwachung von Motorfunktionen übernimmt. Zweckmäßig kann das erfindungsgemäße Verfahren in einem Speicher eines Motorsteuergerätes als programmgesteuerte Funktion hinterlegt sein.

Eine besonders vorteilhafte Anordnung kann darin bestehen, dass diese in ein Kraftfahrzeug eingebaut ist, dessen Motor das Motorsteuergerät enthält, in dessen Speicher ein Programm hinterlegt ist, das wenigstens einen Teil umfasst, bei dessen Ausführung ein Verfahren mit den Merkmalen oder der Merkmalkombination gemäß den Ansprüchen 1 bis 6 eingeleitet wird.

Kraftfahrzeug kann ein schienenloses Radfahrzeug sein.

Weitere Vorteile und vorteilhafte Ausführungsformen und Weiterbildungen der Erfindung werden anhand der nachfolgenden Beschreibung unter Bezugnahme auf die Figuren dargestellt. Es zeigt im Einzelnen:
- Fig. 1: eine schematische Darstellung einer Ausführungsform des erfindungsgemäßen Verfahrens, und
- Fig. 2: eine Ausführungsform eines erfindungsgemäßen Fahrzeugs mit einem in einem Steuergerät als Funktion implementierten Verfahren

In Fig. 1 ist das erfindungsgemäße Verfahren schematisch dargestellt. Aus den Parametern der Brennkraftmaschine 8 wird in Schritt 1 das Maß für die Oberflächentemperatur bestimmt. Das Ergebnis der Bestimmung wird mit dem Grenzwert für die Vorentflammungsneigung verglichen und in Schritt 2 geprüft, ob dieser Grenzwert eingehalten ist. Bei der Einhaltung des Grenzwertes 5 endet das Verfahren 4. Bei der Nichteinhaltung des Grenzwertes 6 werden Maßnahmen gegen Vorentflammung in Schritt 3 eingeleitet und dadurch das Risiko der Vorentflammung gemindert oder die Vorentflammung ganz verhindert.

In Fig. 2 ist ein erfindungsgemäßes Fahrzeug 9 zum Teil schematisch dargestellt, das im vorderen Bereich geschnitten ist. In dem vorderem Bereich des Fahrzeugs 9 befinden sich ein Steuergerät 7 und eine Brennkraftmaschine 8. Das erfindungsgemäße Verfahren ist im Steuergerät 7 als Funktion implementiert. Über das Steuergerät 7 werden die Maßnahmen am Antriebstrang eingeleitet, durch welche schließlich die Vorentflammung vermieden werden kann.

### Bezugszeichenliste

- 1.: Bestimmung des Maßes für die Oberflächentemperatur
- 2.: Entscheidung: Einhaltung des Grenzwertes
- 3.: Maßnahmen gegen Vorentflammung
- 4.: Ende
- 5.: Ja
- 6.: Nein
- 7.: Motorsteuergerät
- 8.: Brennkraftmaschine
- 9.: Kraftfahrzeug

## Patentansprüche

1. Verfahren zur Verhinderung einer Vorentflammung eines Kraftstoff-Luft-Gemisches in einem Zylinderraum einer Brennkraftmaschine (8), bei dem für einen aktuellen oder späteren Arbeitszyklus anhand von einem oder mehreren Parametern der Brennkraftmaschine (8) ein Maß für das Risiko der Vorentflammungsneigung zumindest eines Teils mindestens eines Brennraums bestimmt wird, wobei in einem vorhergehenden Arbeitszyklus das Maß für das Risiko der Vorentflammungsneigung für einen nachfolgenden oder späteren Arbeitszyklus bestimmt und mit einem vorgegebenen Grenzwert verglichen wird und bei einer Nichteinhaltung dieses Grenzwertes für diesen vorhergehenden Arbeitszyklus in der aktuellen oder nachfolgenden Arbeitsphase wenigstens eine Änderung wenigstens eines Betriebsparameters des Antriebsstrangs eingeleitet wird, **dadurch gekennzeichnet, dass** ein Maß für die Oberflächentemperatur als Maß für das Risiko der Vorentflammungsneigung bestimmt wird, wobei das Maß für die Oberflächentemperatur eine Oberflächentemperatur oder eine Strahlungsleistung zumindest eines Teils des mindestens einen Brennraums ist, wobei der Grenzwert für das Risiko der Vorentflammungsneigung durch die Auswertung motorischer Parameter aus dem Steuergerät und anschließenden modellhaften Ermittlung des Maßes der Oberflächentemperatur erzielt wird.

2. Verfahren nach Anspruch 1, **dadurch gekennzeichnet, dass** zu den Parametern einer Brennkraftmaschine (8)
- Drehzahl und Last der Brennkraftmaschine (8) einer bestimmten Zeitspanne,
- Kraftstoffverbrauch,
- Zündzeitpunkt,
- Umgebungstemperatur,
- Umgebungsdruck,
- Luftfeuchte,
- Kühlwassertemperatur,
- Öltemperatur,
- Kraftstofftemperatur,
- Kraftstoffdruck,
- Fehlerspeicher
gehören.

3. Verfahren nach Anspruch 1 oder 2, **dadurch gekennzeichnet, dass** einer der Parameter oder der Parameter die Kraftstoffqualität ist, die aus der Auswertung der Aktivität der Klopfregelung ermittelt wird.

4. Verfahren nach Anspruch 1 oder 2, **dadurch gekennzeichnet, dass** einer der Parameter die Information über das Auftreten von Vorentflammungen ist, die aufgrund der Auswertung von Vorentflammungserkennungsfunktionen im Motorsteuergerät (7) ermittelt werden.

5. Verfahren nach Anspruch 1 oder 2, **dadurch gekennzeichnet, dass** die Änderung der Betriebsparameter des Antriebsstranges durch Einleitung einer oder mehrerer der folgenden Maßnahmen erfolgt:
- kurzfristige und langfristige Füllungs- und Lastreduzierung,
- geändertes Einspritztiming,
- Zylinderabschaltung,
- Zündwinkeländerung,
- Änderung Kraftstoff-Luft-Verhältnis,
- Nockenwellenänderung,
- Sperrung bzw. Verzögerung von Schaltvorgängen.

6. Verfahren nach Anspruch 1 bis 5, in welchem das Maß für das Risiko der Vorentflammungsneigung zumindest eines Teils mindestens eines Brennraums für den aktuellen Arbeitszyklus bestimmt wird, **dadurch gekennzeichnet, dass** der spätere Arbeitszyklus der unmittelbar auf den aktuellen Arbeitszyklus folgende Arbeitszyklus ist.

7. Motorsteuergerät (7), **dadurch gekennzeichnet, dass** in einem Speicher des Motorsteuergerätes (7) ein Programm hinterlegt ist, das wenigstens einen Teil umfasst, bei dessen Ausführung ein Verfahren mit den Merkmalen gemäß den Ansprüchen 1 bis 6 durchgeführt wird.

8. Kraftfahrzeug (9), **dadurch gekennzeichnet, dass** es ein im Kraftfahrzeug (9) befindliches Motorsteuergerät (7) nach Anspruch 7 enthält.

## Claims

1. Method for preventing premature ignition of a fuel/air mixture in a cylinder space of an internal combustion engine (8), in which method a measure of the risk of the tendency towards premature ignition of at least one part of at least one combustion chamber is determined for a current or later operating cycle using one or more parameters of the internal combustion engine (8), the measure of the risk of the tendency towards premature ignition being determined in a preceding operating cycle for a following or later operating cycle and being compared with a predefined limit value and, if the said limit value for the said preceding operating cycle is breached in the current or following operating phase, at least one change of at least one operating parameter of the drive train is initiated, **characterized in that** a measure of the surface temperature is determined as a measure of the risk of the tendency towards premature ignition, the measure of the surface temperature being a surface temperature or a radiation output of at least one part of the at least one combustion chamber, the limit value of the risk of the tendency towards premature ignition being achieved by way of the evaluation of engine parameters from the control unit and subsequent model-like determination of the measure of the surface temperature.

2. Method according to Claim 1, **characterized in that** the parameters of an internal combustion engine (8) include:
- rotational speed and load of the internal combustion engine (8) during a defined time period,
- fuel consumption,
- ignition time,
- ambient temperature,
- ambient pressure,
- air humidity,
- cooling water temperature,
- oil temperature,
- fuel temperature,
- fuel pressure,
- fault memory.

3. Method according to Claim 1 or 2, **characterized in that** one of the parameters or the parameter is the fuel quality which is determined from the evaluation of the activity of the knock control means.

4. Method according to Claim 1 or 2, **characterized in that** one of the parameters is the information about the occurrence of premature ignitions which are determined on the basis of the evaluation of premature ignition detection functions in the engine control unit (7).

5. Method according to Claim 1 or 2, **characterized in that** the change of the operating parameters of the drive train takes place by way of the initiation of one or more of the following measures:
- short-term and long-term charge and load reduction,
- changed injection timing,
- cylinder switch-off,
- ignition angle change,
- fuel/air ratio change,
- camshaft change,
- shutting-off or retardation of switching operations.

6. Method according to Claims 1 to 5, in which the measure of the risk of the tendency towards premature ignition of at least one part of at least one combustion chamber is determined for the current operating cycle, **characterized in that** the later operating cycle is the operating cycle which immediately follows the current operating cycle.

7. Engine control unit (7), **characterized in that** a program is stored in a memory of the engine control unit (7), which program comprises at least one part, upon the execution of which a method having the features according to Claims 1 to 6 is carried out.

8. Motor vehicle (9) **characterized in that** it comprises an engine control unit (7) according to Claim 7 which is situated in the motor vehicle (9).

## Revendications

1. Procédé destiné à empêcher un préallumage d'un mélange air-carburant dans une chambre de cylindre d'un moteur à combustion interne (8), dans lequel on détermine, pour un cycle de travail actuel ou futur à l'aide d'un ou de plusieurs paramètre(s) du moteur à combustion interne (8), une mesure du risque de la tendance au préallumage d'au moins une partie d'au moins une chambre de combustion, dans lequel on détermine lors d'un cycle de travail précédent la mesure du risque de la tendance au préallumage pour un cycle de travail suivant ou futur et on le compare avec une valeur limite prédéterminée et en cas de non-respect de cette valeur limite pour ce cycle de travail précédent, on introduit dans la phase de travail actuelle ou suivante au moins un changement d'au moins un paramètre de fonctionnement de la chaîne cinématique, **caractérisé en ce que** l'on détermine une mesure de la température de surface comme mesure du risque de la tendance au préallumage, dans lequel la mesure de la température de surface est une température de surface ou une puissance de rayonnement d'au moins une partie de ladite au moins une chambre de combustion, dans lequel on produit la valeur limite pour le risque de la tendance au préallumage par l'évaluation de paramètres du moteur à partir de l'appareil de commande et de la détermination modélisée ultérieure de la mesure de la température de surface.

2. Procédé selon la revendication 1, **caractérisé en ce que** les paramètres d'un moteur à combustion interne (8) comprennent:
- le nombre de tours et la charge du moteur à combustion interne (8) pendant une durée déterminée,
- la consommation de carburant,
- l'instant d'allumage,
- la température ambiante,
- la pression ambiante,
- l'humidité atmosphérique,
- la température de l'eau de refroidissement,
- la température de l'huile,
- la température du carburant,
- la pression du carburant,
- la mémoire des défauts.

3. Procédé selon la revendication 1 ou 2, **caractérisé en ce qu'**un des paramètres ou le paramètre est la qualité du carburant, que l'on détermine par l'évaluation de l'activité du réglage de la résistance à la détonation.

4. Procédé selon la revendication 1 ou 2, **caractérisé en ce qu'**un des paramètres est l'information relative à la survenance de préallumages, que l'on détermine sur la base de l'analyse de fonctions de reconnaissance de préallumages dans l'appareil de commande de moteur (7).

5. Procédé selon la revendication 1 ou 2, **caractérisé en ce que** l'on effectue le changement des paramètres de fonctionnement de la chaîne cinématique par l'introduction d'une ou de plusieurs des mesures suivantes:
- réduction à court terme ou à long terme de l'admission et de la charge,
- cadence d'injection modifiée,
- fermeture de cylindre,
- changement d'angle d'allumage,
- changement du rapport air-carburant,
- changement d'arbre à cames,
- arrêt ou retard d'opérations de commutation.

6. Procédé selon une revendication 1 à 5, dans lequel on détermine le risque de la tendance au préallumage d'au moins une partie d'au moins une chambre de combustion pour le cycle de travail actuel, **caractérisé en ce que** le cycle de travail futur est le cycle de travail qui suit immédiatement le cycle de travail actuel.

7. Appareil de commande de moteur (7), **caractérisé en ce qu'**un programme est stocké dans une mémoire de l'appareil de commande de moteur (7), qui comprend au moins une partie, dont l'exécution comporte la mise en oeuvre d'un procédé selon l'une quelconque des revendications 1 à 6.

8. Véhicule automobile (9), **caractérisé en ce qu'**il comprend un appareil de commande de moteur (7) selon la revendication 7 se trouvant dans le véhicule automobile (9).
